# EUROPÄISCHE PATENTSCHRIFT

(11) **EP 2 324 753 B1**
(45) Veröffentlichungstag und Bekanntmachung des Hinweises auf die Patenterteilung: **17.08.2016**
(21) Anmeldenummer: 10178302.5
(22) Anmeldetag: 15.10.2001
(51) Int. Cl.: A47L 15/50

(54) **Einrichtung zur Verbesserung der Trocknungsleistung einer Geschirrspülmaschine**
Device for improving the drying performance of a dishwasher
Dispositif d'amélioration de la puissance de séchage d'un lave-vaisselle

(30) Priorität: 15.11.2000 DE 10056489
(43) Veröffentlichungstag der Anmeldung: 25.05.2011
(62) Teilanmeldung aus: 01982433.3
(73) Patentinhaber: BSH Hausgeräte GmbH, 81739 München (DE)
(72) Erfinder: Deiss, Ulrich, 89567 Sontheim (DE); Fetzer, Gerhard, 89423 Gundelfingen (DE); Heißler, Heinz, 89407 Dillingen (DE); Rosenbauer, Michael, 86756 Reimlingen (DE)

(56) Entgegenhaltungen:
- EP-A1- 1 256 309
- WO-A-89/00022
- WO-A1-00/12142
- WO-A1-02/39870
- CA-A1- 1 009 969
- JP-U- S5 491 354
- US-A- 2 527 178
- US-A- 4 192 432
- US-A1- 2008 272 126

## Beschreibung

Die Erfindung betrifft einen mit Besteckteilen und/oder mit Kleingeschirr bestückbaren Einsatz für einen Geschirrkorb, nämlich einen Besteckkorb für eine Geschirrspülmaschine, die mit zumindest ein Teilprogramm Trocknen sowie ein Teilprogramm Spülen umfassenden Reinigungsprogrammen betätigbar ist, sowie einen Geschirrkorb mit mindestes einem mit Besteckteilen und/oder mit Kleingeschirr bestückbaren Besteckkorb und eine Geschirrspülmaschine mit mindestes einem mit Besteckteilen und/oder mit Kleingeschirr bestückbaren Besteckkorb.

Aus der deutschen Offenlegungsschrift DE 44 14 347 A1 ist ein Verfahren zum Betrieb einer Geschirrspülmaschine bekannt, die mit zumindest einem Teilprogramm Trocknen sowie einem Teilprogramm Spülen umfassenden Reinigungsprogrammen betätigbar ist.

Aus der deutschen Patentschrift DE 36 41 020 C1 ist eine Einrichtung in einer Geschirrspülmaschine zum Reinigen und Trocknen von Besteckteilen und Kleingeschirr bekannt, die eine Verbesserung der Trocknungsleistung gegenüber vorherigen Einrichtungen ermöglicht. Dabei weist zumindest ein Geschirrkorb einen darin einsetzbaren Besteckkorb mit jeweils in dem Besteckkorbboden und den Besteckkorbseitenwänden vorhandenen Durchbrüchen für den Durchtritt von Spülflüssigkeit auf. Zusätzlich ist ein Tablett mit weiteren Durchbrüchen für einhängbare Besteckteile und/oder Halterungen beziehungsweise Aufnahmen für Kleingeschirr in den Besteckkorbboden des Geschirrkorbs einsetzbar oder auf den Besteckkorb deckelförmig aufsetzbar. Die somit in den Seitenwänden, dem Besteckkorbboden und der Besteckkorbabdeckung von Besteckkorb und/oder von Tablett angeordneten Durchbrüche werden jeweils von sich in einer Ebene rechtwinklig kreuzenden geraden Stegen begrenzt.

Aus der deutschen Gebrauchsmusterschrift DE 76 05 749 U1 ist eine Einrichtung bekannt, bei der die Stege, welche die Durchbrüche des Besteckkorbbodens begrenzen, geneigt verlaufende Stegabschnitte aufweisen. Diese Stegabschnitte gehen von der Ebene des Besteckkorbbodens aus und vereinigen sich außerhalb dieser Ebene. Der Vorteil dieses - jedoch schwierig herzustellenden - Besteckkorbs besteht im Vergleich zu den waagrecht verlaufenden Stegen in einem verbesserten Tropfenablauf nur von dem Besteckkorbboden des Besteckkorbs.

Aus der deutschen Offenlegungsschrift DE 198 20 979 A1 ist eine Einrichtung für Geschirrspülmaschinen bekannt, bei der die zu einer Besteckablage gehörigen und miteinander gekoppelte Stege höherliegende und tieferliegende Stellen nach Art einer Pyramide aufweisen, um die Trocknungsleistung der Besteckablage zu verbessern. In den deutschen Offenlegungsschriften DE 195 40 610 A1 und DE 195 40 611 A1 sind - auch als Etageren bezeichnete - Ablagen für Geschirrkörbe in einer Geschirrspülmaschine beschrieben, die jeweils als Einsatz zum Reinigen und zum Trocknen von Besteckteilen und/oder von Kleingeschirr fest oder beweglich mit dem Geschirrkorb verbunden und/oder lose angeordnet sein können.

Die bekannten Einrichtungen haben alle den Nachteil, dass oftmals Spülflüssigkeit - zum Beispiel auf einer horizontalen Fläche - verbleibt, die nicht selbständig abläuft, sondern abtrocknen muss. Anlehnende Besteckteile sind daher selbst nach der Trocknungsphase eines Reinigungsprogramms meist an dem Schaft noch nass. Darüber hinaus benetzen sich ein Besteckkorb und/oder andere Einrichtungen in nachteiliger Weise verstärkt in den Ecken der einzelnen rechteckig ausgestalteten Durchbrüche oder Öffnungen, wo die Besteckteile üblicherweise anliegen, das heißt es existiert eine Vielzahl von "Anlegestellen" für die Spülflüssigkeit, die die Trocknung erschweren beziehungsweise die Trocknungsphase verlängern und zur Bildung von Trocknungsflecken auf den Besteckteilen führen.

Der Besteckkorb der PCT-Anmeldung WO 89/00022 A1 weist zur Ablage von zu spülenden und zu trocknenden Besteckteilen Besteckhalter und Besteckauflagen auf. Die Besteckauflagen sind mit unterschiedlich profilierten Auflageflächen und/oder verschiedenen Auflagehöhen versehen. Die Besteckauflagen sind unter Bildung von Besteckauflagegruppen in wechselnder Folge in dem Besteckkorb angeordnet. Die Besteckauflagen der einen Besteckauflagegruppe sind mit sägezahnförmig gestalteten Auflageflächen und die Besteckauflagen der weiteren Besteckauflagegruppe mit schneidenförmig gestalteten, ebenen Auflageflächen für die Besteckteile ausgebildet, wobei die schneidenförmig gestalteten, ebenen Besteckauflagen die größere Auflagehöhe besitzen.

Der Bestecktrockner der deutschen Offenlegungsschrift DE 15 03 780 A1 umfasst ein Gehäuseteil und ein Gehäuseunterteil, die mit waagrechter Trennungsebene köcherartig zusammensteckbar sind. Das Gehäuseoberteil weist eine oben offene Fachaufteilung und einen Bodenabschluss mit in diesem angeordneten Ablauföffnungen auf. Zur Bildung verschieden tiefer Aufnahmefächer erstreckt sich der Bodenabschluss für die Fachaufteilung in verschiedenen parallelen Ebenen.

Der Erfindung liegt die Aufgabe zu Grunde, einen mit Besteckteilen und/oder mit Kleingeschirr bestückbaren Einsatz für einen Geschirrkorb, nämlich einen Besteckkorb für eine Geschirrspülmaschine, zu schaffen, durch den ein gegenüber bekannten Lösungen zusätzlich verbessertes Trocknungsergebnis für die Besteckteile und/oder für das Kleingeschirr erzielbar ist.

Diese Aufgabe wird bei einer Geschirrspülmaschine der eingangs genannten Art dadurch gelöst, dass der mit Besteckteilen und/oder mit Kleingeschirr bestückbare Einsatz für einen Geschirrkorb, nämlich ein Besteckkorb für eine Geschirrspülmaschine, die mit zumindest ein Teilprogramm Trocknen sowie ein Teilprogramm Spülen umfassenden Reinigungsprogrammen betätigbar ist, wobei der Besteckkorb mehrere Durchbrüche für den Durchtritt von Spülflüssigkeit aufweist, welche von in einer Ebene an Kreuzungspunkten sich schneidenden Stegen begrenzt werden, wobei der Besteckkorb als Mittel, die in Problemzonen des Besteckkorbs, das Ablaufen von Tropfen einer Spülflüssigkeit bewirken, vorsieht, dass die Durchbrüche jeweils in dem Bereich der Kreuzungspunkte durch Radien abgerundet ausgebildet sind. Weiterhin bilden die Stege, welche um ihre jeweilige Vertikalebene geneigt ausgebildete Oberflächen besitzen und welche einen rautenförmigem Querschnitt aufweisen, den Besteckkorbboden und/oder die Besteckkorbabdeckung des Besteckkorbs.

Sonstige Weiterbildungen der Erfindung sind in den Unteransprüchen angegeben.

Ausgehend von einer Einrichtung der eingangs genannten Art sind Mittel an einem mit Besteckteilen und/oder mit Kleingeschirr bestückbaren Besteckkorb zum Ablaufen von Tropfen einer Spülflüssigkeit ausgebildet, welche das Ablaufen von Tropfen einer Spülflüssigkeit in Problemzonen des Besteckkorbs bewirken. Diese Mittel führen dazu, dass Flüssigkeitstropfen selbständig und von allein ablaufen und somit die Bildung unerwünschter Trocknungsflecken auf den Besteckteilen und/oder dem Kleingeschirr verhindert wird. Eine noch bessere Trocknungsleistung und eine Verkürzung der Trocknungsphase als bei bekannten Einrichtungen ist die Folge.

Der Besteckkorb weist mehrere Durchbrüche für den Durchtritt der Spülflüssigkeit auf, die von in einer Ebene an Kreuzungspunkten sich schneidenden Stegen begrenzt werden. Die Stege sind derart geneigt ausgebildet, dass sie jeweils einen rautenförmigen Querschnitt aufweisen. Durch das rautenförmige Profil der geneigt ausgebildeten Stege entsteht an den Kreuzungspunkten eine Art von Doppelpyramide. Durch das rautenförmige Profil und das an den Kreuzungspunkten entstehende doppelpyramidenförmige Profil kann die Spülflüssigkeit - besonders an den kritischen Stellen - über die auf allen Seiten der Raute beziehungsweise Doppelpyramide existierenden schrägen Flächen selbständig nach unten ablaufen. Damit wird das Verbleiben der Spülflüssigkeit auf horizontalen Flächen und an den zahlreichen Anlegestellen besonders an den Kreuzungspunkten vermieden. Insgesamt ergibt sich bei einem derart gestalteten Besteckkorb ein gegenüber bekannten Lösungen wesentlich verbessertes Trocknungsergebnis für die in den Besteckkorb gegebenen Teile - vor allem Besteckteile und/oder Kleingeschirr. Auch die nachteilige verstärkte Benetzung bei bekannten Einsätzen an den zahlreichen Anlegestellen und besonders in den Ecken der einzelnen Durchbrüche oder Öffnungen, wird durch in dem Querschnitt rautenförmig ausgebildeten geneigten Stege entschärft, was die Trocknung verbessert und die Trocknungsphase verkürzt und das Entstehen von Trocknungsflecken auf den Besteckteilen verhindert.

Weiterhin sind die Durchbrüche des Besteckkorbs jeweils in dem Bereich der Kreuzungspunkte durch Radien abgerundet ausgebildet. Dadurch kann die Spülflüssigkeit durch die in den "Ecken" abgerundeten Durchbrüche noch besser abfließen, was das Trocknen besonders der an den Durchbrüchen normalerweise in den "Ecken" - das heißt Problemzonen - anliegenden Besteckteile und/oder Kleingeschirr in vorteilhafter Weise während der Trocknungsphase beschleunigt.

Gemäß einer alternativen, aber ebenso günstigen Weiterbildung der Erfindung weist der mit jeweils durch Trennwände voneinander abgegrenzten Besteckkorbfächern aufgebaute Besteckkorb zumindest zwei Besteckkorbfächer mit in verschiedenen Höhen angeordneten Besteckkorbböden zum Einstellen von unterschiedlichen Besteckteilen und/oder von unterschiedlichem Kleingeschirr auf. Insgesamt ergibt sich bei einem derart gestalteten Besteckkorb ein gegenüber bekannten Lösungen wesentlich verbessertes Trocknungsergebnis für die in den Besteckkorb gegebenen Besteckteile und/oder Kleingeschirr. Die Besteckteile und/oder das Kleingeschirr können abhängig von ihrer jeweiligen Länge/Größe/Form in das Besteckkorbfach mit zugehörigem Besteckkorbboden in der geeigneten Höhe eingestellt werden, so dass sie an dem Besteckkorbboden aufstehen und nicht mehr eingehängt werden müssen. Der selbständige Ablauf von Spülflüssigkeitstropfen, die ansonsten zu den unerwünschten, Trockenflecken führten, wird durch diese einfache, aber effektive Maßnahme unterstützt. Das Einhängen besonders der kleinen Teile in eine Besteckkorbabdeckung, was die erwähnten Ablaufprobleme für die Tropfen verursacht, entfällt durch die Besteckkorbfächer mit unterschiedlich hohen Besteckkorbböden.

Gemäß einer weiteren Ausgestaltung der Erfindung sind die Höhen der Besteckkorbböden des Besteckkorbs an die Länge und/oder an die Größe der Besteckteile und/oder des Kleingeschirrs anpassbar. Dadurch entstehen je nach Bedarf partiell in der Nutzhöhe angepasste Sektionen als variable Besteckkorbfächer, die zu einem variabel gestaltbaren Besteckkorb für unterschiedlichste Besteckteile und/oder für unterschiedlichstes Kleingeschirr kombiniert werden können.

Die Besteckkorbfächer bilden also einen Besteckkorb, der durch die Besteckkorbböden einen unterschiedliche Nutzhöhe aufweisenden Besteckkorbboden aufweist.

Der Gegenstand der Erfindung wird anhand eines in Figuren dargestellten Ausführungsbeispiels näher erläutert.

Im Einzelnen zeigen
- Fig. 1: eine erste Variante eines Einsatzes mit einem Ausschnitt eines bekanntermaßen aufgebauten Besteckkorbs mit dem Querschnitt der Stege an Kreuzungspunkten;
- Fig. 2: den Ausschnitt des Besteckkorbs von der Fig. 1 mit dem Querschnitt der Stege zur Verbesserung der Trocknungsleistung des Einsatzes gemäß dem Gegenstand der Erfindung; und
- Fig. 3: eine zweite Variante eines Einsatzes mit einer stark vereinfachten Seitenansicht eines Besteckkorbs mit mehreren Besteckkorbfächern zur Verbesserung der Trocknungsleistung gemäß dem Gegenstand der Erfindung.

Die Fig. 1 und die Fig. 2 zeigen nur einen - für die Darstellung des Prinzips der Erfindung aber ausreichenden - Ausschnitt des Einsatzes zur Verbesserung der Trocknungsleistung. Dieser mit Besteckteilen und/oder mit Kleingeschirr bestückbare Einsatz für einen Geschirrkorb ist ein Besteckkorb 13 für eine Geschirrspülmaschine. Der Besteckkorb 13 kann in dem Geschirrkorb lose angeordnet oder daran fest oder beweglich angebracht sein. Der prinzipielle Aufbau eines Besteckkorbs mit Seitenwänden, Besteckkorbboden und/oder Besteckkorbabdeckung entspricht dem in der deutschen Patentschrift DE 36 41 020 C1 beschriebenen Einsatz. Auch die Verwendung des Einsatzes mit Mitteln gemäß dem Gegenstand der Erfindung als eine mit Besteckteilen und/oder mit Kleingeschirr bestückbare Ablage - eine Etagere - ist möglich.

Der Ausschnitt des Besteckkorbs 13 nach dem Stand der Technik in der Fig. 1 umfasst zwei längs verlaufende Stege 1 und 2 sowie zwei quer verlaufende Stege 3 und 4, die den Besteckkorbboden und/oder die Besteckkorbabdeckung eines Besteckkorbs 13 bilden können. Dabei schneiden sich die längs verlaufenden Stege 1 und 2 mit den quer verlaufenden Stegen 3 und 4 an vier Kreuzungspunkten 5, 6, 7 und 8 und begrenzen dadurch einen Durchbruch 9, der eine Öffnung zum Durchtritt von Spülflüssigkeit 10 bildet.

Die sich schneidenden Stege 1 bis 4 sind jeweils an den Kreuzungspunkten 5 bis 8 - von denen die Fig. 1 einen Kreuzungspunkt 7 beispielhaft in der Ansicht des Querschnitts beziehungsweise des Profils zeigt - vorzugsweise nach unten geneigt nach Art eines Kegels 11 ausgebildet, um das Trocknungsergebnis für die Besteckteile und/oder für das Kleingeschirr gegenüber den bekannten Besteckkörben mit gerade verlaufenden Stegen zu verbessern. Die Fig. 1 zeigt dennoch bestehende Problemzonen, an denen Spülflüssigkeit 10 trotz geneigter Stege verbleibt und nicht von allein abfließen kann. Dies sind vor allem die horizontalen Flächen des Besteckkorbs 13 sowie die Ecken der einzelnen Durchbrüche 9, in denen der Besteckkorb verstärkt benetzt ist und an die sich die Teile anlegen.

Daher sind gemäß der Fig. 2 die Stege 1 bis 4 derart geneigt ausgebildet, dass sie jeweils einen rautenförmigen Querschnitt aufweisen, wobei sie an den Kreuzungspunkten 5 bis 8 - von denen wiederum nur der Kreuzungspunkt 7 beispielhaft in der Ansicht des Querschnitts beziehungsweise des Profils dargestellt ist - ein Profil nach Art einer Doppelpyramide 12 aufweisen. Dadurch erfolgt eine Optimierung des Trocknungsergebnisses und der Zeit für die Trocknungsphase, indem die Spülflüssigkeit 10 über alle schrägen Flächen der Raute nach unten gezogen wird - angedeutet durch den Pfeil - , das heißt das von allein abfließen kann. Die Trocknungsverbesserung wird zusätzlich unterstützt durch den jeweils in dem Bereich der Kreuzungspunkte 5 bis 8 durch Radien 23 abgerundet ausgebildeten Durchbruch 9, der stellvertretend für die Gestaltung aller anderen Durchbrüche des Besteckkorbs 13 gezeigt ist. Die mit Spülflüssigkeit benetzten Anlegestellen in den "Ecken" sind aus Gründen des Abflusses nach unten nicht mehr vorhanden, die an dem Besteckkorb anlehnenden Besteckteile und/oder Kleingeschirr sind eher trocken. Das rasche und selbständige Ableiten der Spülflüssigkeit auf Grund der in einem Querschnitt eine Rautenform aufweisenden geneigten Stege und die Reduzierung der Anlegestellen auf Grund der abgerundeten Durchbrüche optimieren nicht nur die Trocknungsleistung, sondern verbessern außerdem in vorteilhafter Weise auch die Reinigungsleistung eines Spül- und Trocknungsprogramms einer Geschirrspülmaschine und verhindern das Entstehen von Trocknungsflecken auf den Besteckteilen.

Die Fig. 3 zeigt eine andere Variante der Einrichtung mit Mitteln zur Verbesserung der Trocknungsleistung. Die Einrichtung umfasst - ebenfalls wie die Fig. 1 und die Fig. 2 - einen Einsatz, der als Besteckkorb 13 zur Bestückung mit Besteckteilen und/oder mit Kleingeschirr - im gewählten Beispiel mit Löffeln 14 und 15 unterschiedlicher Länge beziehungsweise Größe - ausgebildet und in einer Geschirrspülmaschine in einem Geschirrkorb lose angeordnet oder daran fest oder beweglich angebracht ist. Der prinzipielle Aufbau eines Besteckkorbs 13 mit Seitenwänden, Besteckkorbboden und/oder Besteckkorbabdeckung entspricht ebenso dem in der deutschen Patentschrift DE 36 41 020 C1 beschriebenen Einsatz.

Der Besteckkorb 13 umfasst in dem gewählten Beispiel insgesamt drei Besteckkorbfächer 16, 17 und 18, die durch zwei vertikal verlaufende Trennwände 19 und 20 voneinander abgegrenzt sind. Prinzipiell kann der Besteckkorb auch eine andere Anzahl - zumindest aber zwei getrennte - Fächer haben. Erfindungsgemäß weisen zumindest zwei Besteckkorbfächer, beispielsweise hier die Besteckkorbfächer 16 und 17 oder 17 und 18 in verschiedenen Höhen angeordnete Besteckkorbböden 16' und 17' oder 17' und 18' auf. So wird der lange Löffel 14 - wie gezeigt - in das Besteckkorbfach 16 mit zugehörigem Besteckkorbboden 16' und längerer Nutzhöhe eingestellt, so dass er auf dem Besteckkorbboden 16' sicher aufsteht. Auch ein Einstellen des Löffels 14 in das Besteckkorbfach 18, dessen Besteckkorbboden 18' auf gleicher Höhe mit dem des Besteckkorbfachs 16' liegt, ist möglich. Demgegenüber dient das in der Mitte gelegene Besteckkorbfach 17 zur Aufnahme beziehungsweise zum Einstellen des kurzen Löffels 15, damit auch dieser sicher auf dem zugehörigen Besteckkorbboden 17' aufsteht.

Vorzugsweise weisen die drei Besteckkorbfächer 16 bis 18 auf unterschiedlichen Höhen gelegene Besteckkorbböden 16' bis 18' auf, damit sich verschiedene, partiell in den einzelnen Sektionen anpassbare Nutzhöhen für den Besteckkorb 13 ergeben. Insgesamt entsteht durch die in ihrer Höhe individuellen Besteckkorbböden 16' bis 18' der Besteckkorbfächer 16 bis 18 ein Besteckkorbboden mit unterschiedlicher Nutzhöhe. Dadurch ist eine Anhebung und eine Absenkung des Besteckkorbbodens in ausgewählten Sektionen möglich, um das Trocknungsresultat bei Bestückung des Besteckkorbs besonders mit Besteckteilen und/oder mit Kleingeschirr unterschiedlichster Länge, Größe, Form und so weiter zu optimieren. Die Trocknungsverbesserung gelingt durch die erfindungsgemäße variable Gestaltung des Einsatzes, indem durch Ausbildung eines unterschiedliche Nutzhöhen aufweisenden Besteckkorbbodens der Spülflüssigkeitstropfenabfluss begünstigt wird. Die auf den Besteckkorbböden 16' bis 18' in jedem Fall aufstehenden Besteckteile und/oder Kleingeschirr sind eher trocken. Das rasche und selbständige Ableiten der Spülflüssigkeit auf den in entsprechende Besteckkorbfächer 16 bis 18 mit geeigneter Höhe der zugehörigen Besteckkorbböden 16' bis 18' optimiert nicht nur die Trocknungsleistung, sondern verbessert außerdem in vorteilhafter Weise auch die Reinigungsleistung eines Spül- und Trocknungsprogramms einer Geschirrspülmaschine.

Die vorbeschriebenen erfindungsgemäßen Mittel führen dazu, dass Flüssigkeitstropfen selbständig und von allein ablaufen und somit die Bildung unerwünschter Trocknungsflecken auf den Besteckteilen und/oder auf dem Kleingeschirr verhindert wird. Eine noch bessere Trocknungsleistung und eine Verkürzung der Trocknungsphase als bei bekannten Einsätzen ist die Folge.

### Bezugszeichenliste

- 1: Längs verlaufender Steg
- 2: Längs verlaufender Steg
- 3: Quer verlaufender Steg
- 4: Quer verlaufender Steg
- 5: Kreuzungspunkt
- 6: Kreuzungspunkt
- 7: Kreuzungspunkt
- 8: Kreuzungspunkt
- 9: Durchbruch
- 10: Spülflüssigkeit
- 11: Kegel
- 12: Profil nach Art einer Doppelpyramide
- 13: Besteckkorb
- 14: Löffel
- 15: Löffel
- 16: Besteckkorbfach
- 16': Besteckkorbboden
- 17: Besteckkorbfach
- 17': Besteckkorbboden
- 18: Besteckkorbfach
- 18': Besteckkorbboden
- 19: Trennwand
- 20: Trennwand
- 23: Radius

## Patentansprüche

1. Mit Besteckteilen und/oder mit Kleingeschirr bestückbarer Einsatz für einen Geschirrkorb, nämlich ein Besteckkorb (13) für eine Geschirrspülmaschine, die mit zumindest ein Teilprogramm Trocknen sowie ein Teilprogramm Spülen umfassenden Reinigungsprogrammen betätigbar ist, wobei der Besteckkorb (13) mehrere Durchbrüche (9) für den Durchtritt von Spülflüssigkeit (10) aufweist, welche von in einer Ebene an Kreuzungspunkten (5, 6, 7, 8) sich schneidenden Stegen (1, 2, 3, 4) begrenzt werden, wobei der Besteckkorb (13) als Mittel, die in Problemzonen des Besteckkorbs (13) das Ablaufen von Tropfen einer Spülflüssigkeit (10) bewirken, vorsieht, dass die Durchbrüche (9) jeweils in dem Bereich der Kreuzungspunkte (5, 6, 7, 8) durch Radien (23) abgerundet ausgebildet sind, wobei die Stege (1, 2, 3, 4), welche um ihre jeweilige Vertikalebene geneigt ausgebildete Oberflächen besitzen und welche einen rautenförmigem Querschnitt aufweisen, den Besteckkorbboden (16', 17', 18') und/oder die Besteckkorbabdeckung des Besteckkorbs (13) bilden.

2. Mit Besteckteilen und/oder mit Kleingeschirr bestückbarer Besteckkorb (13) nach Anspruch 1, wobei die sich schneidenden Stege (1, 2, 3, 4), welche um ihre Vertikalebene geneigt ausgebildete Oberfläche besitzen und welche einen rautenförmigem Querschnitt aufweisen, die Seitenwände des Besteckkorbs (13) bilden.

3. Mit Besteckteilen und/oder mit Kleingeschirr bestückbarer Besteckkorb (13) nach Anspruch 1 oder wobei die sich schneidenden Stege (1, 2, 3, 4), welche um ihre Vertikalebene geneigt ausgebildete Oberfläche besitzen und welche einen rautenförmigem Querschnitt aufweisen, eine Ablage des Besteckkorbs (13) bilden.

4. Geschirrkorb mit mindestens einem mit Besteckteilen und/oder mit Kleingeschirr bestückbaren Besteckkorb (13) nach einem der Ansprüche 1 bis 3, wobei der Besteckkorb (13) fest oder beweglich an dem Geschirrkorb angebracht ist.

5. Geschirrspülmaschine mit mindestens einem Geschirrkorb und mit mindestens einem mit Besteckteilen und/oder mit Kleingeschirr bestückbaren Besteckkorb (13) nach einem der Ansprüche 1 bis 3.

6. Geschirrspülmaschine nach Anspruch 5, wobei der Besteckkorb (13) lose in dem Geschirrkorb angeordnet ist.

## Claims

1. Insert for a basket which can be loaded with cutlery and/or small dishware, namely a cutlery basket (13) for a dishwasher, which can be actuated by cleaning programs comprising at least one subprogram "drying" as well as a subprogram "rinsing", wherein the cutlery basket (13) has a plurality of openings (9) for the passage of washing liquid (10), which are delimited by webs (1, 2, 3, 4) intersecting in a plane at crossing points (5, 6, 7, 8), wherein the cutlery basket (13), as a means which enables the run-off of drops of a washing liquid (10) in problematic zones of the cutlery basket (13), makes provision for the openings (9) to be embodied in the region of the crossing points (5, 6, 7, 8) to be rounded off by radii (23) in each case,
wherein the webs (1, 2, 3, 4), which possess surfaces embodied so as to be inclined around their respective vertical plane and which have a diamond-shaped cross-section, form the cutlery basket base ( 16', 16', 18') and/or the cutlery basket cover of the cutlery basket (13).

2. Cutlery basket (13) which can be loaded with cutlery and/or small dishware according to claim 1,
wherein the intersecting webs (1, 2, 3, 4), which possess surfaces embodied so as to be inclined around their vertical plane and which have a diamond-shaped cross-section, form the side walls of the cutlery basket (13).

3. Cutlery basket (13) which can be loaded with cutlery and/or small dishware according to claim 1 or 2,
wherein the intersecting webs (1, 2, 3, 4), which possess surfaces embodied so as to be inclined around their vertical plane and which have a diamond-shaped cross-section, form a tray of the cutlery basket (13).

4. Basket with at least one cutlery basket (13) which can be loaded with cutlery and/or small dishware according to one of claims 1 to 3,
wherein the cutlery basket (13) is attached to the basket in a permanent or moveable manner.

5. Dishwasher with at least one basket and with at least one cutlery basket (13) which can be loaded with cutlery and/or small dishware according to one of claims 1 to 3.

6. Dishwasher according to claim 5,
wherein the cutlery basket (13) is arranged loosely in the basket.

## Revendications

1. Accessoire pouvant être garni de couverts et/ou de petite vaisselle pour un panier à vaisselle, notamment un panier à couverts (13) pour une machine à laver la vaisselle qui peut être mise en service avec un programme de nettoyage comprenant au moins un sous-programme de séchage ainsi qu'un sous-programme de rinçage, le panier à couverts (13) comprenant plusieurs passages (9) pour la pénétration de liquide de rinçage (10), qui sont délimités par des barrettes (1, 2, 3, 4) se recoupant dans un plan en des points de croisement (5, 6, 7, 8), dans lequel le panier à couverts (13), agissant comme moyen de provoquer, dans les zones critiques du panier à couverts (13), l'écoulement de gouttelettes d'un liquide de rinçage (10), est conçu de sorte que les passages (9), chacun au voisinage des points de croisement (5, 6, 7, 8), soient constitués avec des congés arrondis (23), et dans lequel les barrettes (1, 2, 3, 4), qui possèdent des surfaces supérieures qui sont pour chacune inclinées sur leur plan vertical, et qui présentent une section transversale en forme de losange, constituent le fond de panier à couverts (16', 17', 18') et/ou le couvercle de panier à couverts du panier à couverts (13).

2. Panier à couverts (13) pouvant être garni de couverts et/ou de petite vaisselle selon la revendication 1, dans lequel les barrettes (1, 2, 3, 4) se recoupant, qui possèdent une surface supérieure qui est inclinée sur leur plan vertical et qui présentent une section transversale en forme de losange, constituent les parois latérales du panier à couverts (13).

3. Panier à couverts (13) pouvant être garni de couverts et/ou de petite vaisselle selon la revendication 1 ou 2, dans lequel les barrettes (1, 2, 3, 4) se recoupant, qui possèdent une surface supérieure qui est inclinée sur leur plan vertical et qui présentent une section transversale en forme de losange, constituent un bac du panier à couverts (13).

4. Panier à vaisselle avec au moins un panier à couverts (13) pouvant être garni de couverts et/ou de petite vaisselle selon l'une des revendications 1 à 3, dans lequel le panier à couverts (13) peut être installé sur le panier à vaisselle de façon fixe ou mobile.

5. Machine à laver la vaisselle avec au moins un panier à vaisselle et avec au moins un panier à couverts (13) pouvant être garni de couverts et/ou de petite vaisselle selon l'une des revendications 1 à 3.

6. Machine à laver la vaisselle selon la revendication 5, dans laquelle le panier à couverts (13) est disposé de façon libre dans le panier à vaisselle.
